# FASCICULE DE BREVET EUROPEEN

(11) **EP 0 051 540 B1**
(45) Date de publication et mention de la délivrance du brevet: **14.12.1983**
(21) Numéro de dépôt: 81401731.5
(22) Date de dépôt: 29.10.1981
(51) Int. Cl.: F28C 3/14, F28D 19/02

(54) **Procédé de traitement thermique de particules solides fines**
Verfahren für die thermische Behandlung sehr kleiner fester Partikel
Method for the thermal treatment of fine solid particles

(30) Priorité: 05.11.1980 FR 8023570
(43) Date de publication de la demande: 12.05.1982
(73) Titulaire: TUNZINI-NESSI ENTREPRISES D'EQUIPEMENTS, F-95100 Argenteuil (FR)
(72) Inventeur: Bergougnou, Maurice A., London Ontario N6G1Z2 (CA); Meunier, Georges, F-92100 Boulogne (FR)
(74) Mandataire: Eudes, Marcel

## Description

L'invention concerne un procédé de traitement thermique de particules solides fines ou légères. Elle concerne plus particulièrement un procédé de traitement thermique de particules solides fines ou légères utilisant des échangeurs gaz-solides ruisselants.

Des échangeurs de ce type ont été déjà décrits dans le brevet FR-A-24 36 954 et permettent, d'une manière générale, de mettre en contact suivant un trajet chicané un courant gazeux se déplaçant de bas en haut et des particules solides circulant à contre-courant en écoulement lâche par gravité. Cette technique n'est cependant guère applicable économiquement pour des particules dont les vitesses terminales de chute libre sont trop faibles, ou trop grandes, c'est-à-dire pratiquement hors de la fourchette 0,20-20 m/seconde environ. Cette contrainte revient à exclure de son domaine d'application les particules de densité ou de granulométrie trop faible ou trop forte. Dans le cas de sable, par exemple, une granulométrie de 60 _{µ}rn constitue pratiquement une limite inférieure qu'il convient généralement des respecter. En effet, la réduction des granulométries (ou/et des densités) s'accompagne de l'abaissement de la vitesse terminale de chute libre et entraîne l'augmentation des dimensions des appareillages, qui elle-même conduit à des difficultés technologiques de mise en oeuvre et à des coûts excessifs.

Or, un certain nombre d'industries ont à réaliser des traitements thermiques sur des quantités très importantes de solides de très faibles granulométries. C'est le cas notamment dans les industries du plâtre, des ciments, de l'alumine, des bentonites, du kieselguhr, ou dans le traitement des sables bitumineux, etc. Jusqu'à présent, ces industries étaient contraintes de mettre en oeuvre des installations extrêmement volumineuses et délicates à conduire, et les échangeurs gaz/solides ruisselants ne leur semblaient par utilisables.

La présente invention, au contraire, réalise ces mêmes traitements thermiques dans des appareils relativement peu volumineux, d'emploi aisé et de bon rendement thermique. Elle met en oeuvre des échangeurs gaz/solides ruisselants, qui semblaient à priori inutilisables pour ces matières, et effectue un double transfert thermique, réalisé au moyen d'un flux de particules solides recyclables, dont la densité et la granulométrie ont été choisies de manière appropriée.

La présente invention a ainsi pour objet un procédé de traitement thermique de particules à faible vitesse limite de chute libre, dites particules légères, caractérisé en ce que
a) on disperse les particules légères dans un premier courant gazeux,
b) on met en contact, suivant un premier trajet chicané, le premier courant gazeux, contenant les particules légères et se déplaçant de bas en haut, avec des particules solides ayant une plus grande vitesse limite de chute libre, dites particules lourdes, ces particules circulant à contre-courant et en écoulement lâche par gravité, de façon à effectuer un premier tranfert thermique entre, d'une part, les particules solides légères et le premier courant gazeux et, d'autre part, les particules solides lourdes,
c) on met en contact suivant un second trajet chicané les particules solides lourdes ayant subi le premier transfert thermique et circulant à contre-courant et en écoulement lâche par gravité avec un second courant gazeux se déplaçant de bas en haut de façon à effectuer un second transfert thermique entre, d'une part, les particules lourdes et, d'autre part, le second courant gazeux, et
d) on réutilise les particules lourdes ayant subi le second transfert thermique dans le stade (b).

Ainsi, après une dispersion des particules légères dans un premier courant gazeux, ces particules légères, c'est-à-dire de faible vitesse terminale de chute libre (du fait de leur granulométrie et/ou de leur densité) sont transportées pneumatiquement par le courant gazeux de bas en haut, par exemple dans une colonne à garnissage parcourue à contre-courant, en ruissellement, par un flux de particules solides "lourdes" (de granulométrie, densité et caractéristiques mécaniques choisies). Si, par exemple, les particules légères sont introduites froides et les particules lourdes chaudes, il se produit ainsi un échauffement des particules légères et un refroidissement simultané des particules lourdes. Le gaz porteur, bien évidement, s'échauffe en même temps que les particules légères qu'il transporte. Les particules lourdes, récupérées froides, sont ensuite chauffées à nouveau dans un second échangeur, et recyclées, c'est-à-dire réintroduites dans le premier échangeur, ce qui permet de réaliser en continu le transfert thermique conduisant à l'échauffement des particules légères.

La présente invention permet évidemment, da manière analogue, d'obtenir le refroidissement de particules légères chaudes à l'aide de particules lourdes recyclables froides.

On utilise avantageusement des particules lourdes ayant une vitesse limite de chute libre de valeur 10 à 100 fois supérieure à celle des particules légères.

Pour le traitement de particules légères ayant une vitesse limite de chute libre à la température ambiante inférieure à 0,2 m/s, on peut ainsi utiliser des particules lourdes ayant des vitesses limites de chute libre à la température ambiante de 2 à 20 m/s et de préférence de 5 à 1 5 m/s.

Selon un premier mode de réalisation, pour le refroidissement de particules solides légères et chaudes .
a) on disperse les particules légères dans un premier courant gazeux,
b) on met en contact suivant un premier trajet chicané le premier courant gazeux contenant les particules légères et se déplaçant de bas en haut, avec des particules solides lourdes plus froides circulant à contre-courant et en écoulement lâche par gravité, de façon à effectuer un premier transfert thermique entre, d'une part, les particules solides légères et le premier courant gazeux et, d'autre part, les particules solides lourdes, obtenant ainsi des particules légères refroidies, un premier courant gazeux refroidi et des particules lourdes réchauffées,
c) on met en contact suivant un second trajet chicané les particules solides lourdes réchauffées et circulant à contre-courant et en écoulement lâche par gravité avec un second courant gazeux, plus froid, se déplaçant de bas en haut de façon à effectuer un second transfert thermique entre, d'une part, les particules lourdes et, d'autre part, le second courant gazeux, obtenant ainsi des particules lourdes refroidies et un second courant gazeux réchauffé,
d) on réutilise les particules lourdes refroidies dans le stade (b), et
e) on utilise une partie du second courant gazeux réchauffé comme premier courant gazeux, le reste demeurant disponible pour toute autre utilisation.

Selon un second mode dé réalisation, pour le réchauffement de particules solides légères et froides
a) on disperse les particules légères dans un premier courant gazeux,
b) on met en contact suivant un premier trajet chicané le premier courant gazeux, contenant les particules légères et se déplaçant de bas en haut, avec des particules solides lourdes plus chaudes, circulant à contre-courant et en écoulement lâche par gravité, de façon à effectuer un premier transfert thermique entre, d'une part, les particules solides légères et le premier courant gazeux et, d'autre part, les particules solides lourdes, obtenant ainsi des particules solides légères réchauffées, un premier courant gazeux réchauffé et des particules solides lourdes refroidies,
c) on met en contact suivant un second trajet chicané les particules solides lourdes refroidies et circulant à contre-courant et en écoulement lâche par gravité avec un second courant gazeux, plus chaud, se déplaçant de bas en haut de façon à effectuer un second transfert thermique entre, d'une part, les particules lourdes et, d'autre part, le second courant gazeux, obtenant ainsi des particules lourdes réchauffées et un second courant gazeux refroidi,
d) on réutilise les particules lourdes réchauffées dans le stade (b), et
e) on utilise le premier courant gazeux réchauffé pour constituer au moins en partie le second courant gazeux.

Selon une variante de ce dernier mode de réalisation, pour effectuer un traitement thermique rapide, ou "flash", de particules solides légères et froides,
a) on disperse les particules légères dans un courant gazeux,
b) on met en contact suivant un premier trajet chicané le courant gazeux, contenant les particules légères et se déplaçant de bas en haut, avec des particules solides lourdes plus chaudes, circulant à contre-courant et en écoulement lâche par gravité, de façon à effectuer un premier transfert thermique, entre, d'une part, les particules solides légères et le courant gazeux et, d'autre part, les particules solides lourdes, obtenant ainsi d'une part un courant gazeux réchauffé contenant des particules solides légères réchauffées et d'autre part des particules solides lourdes refroidies,
c) on fait subir au courant gazeux réchauffé contenant les particules solides légères réchauffées un traitement thermique rapide,
d) on met en contact suivant un second trajet chicané le courant gazeux, ainsi traité, se déplaçant de bas en haut, avec des particules solides lourdes refroidies et circulant à contre-courant et en écoulement lâche par gravité, de façon à effectuer un second transfert thermique entre, d'une part, les particules lourdes et, d'autre part, le courant gazeux porteur des particules légères traitées, obtenant ainsi des particules lourdes réchauffées, et un courant gazeux refroidi contenant les particules légères traitées refroidies, et
e) on réutilise les particules lourdes réchauffées dans le stade (b).

Dans certains cas, on peut opérer dans une seule colonne comprenant dans sa partie inférieure le premier trajet chicané, dans sa partie médiane des moyens pour apporter de l'énergie tels que des brûleurs et dans sa partie supérieure de deuxième trajet chicané.

Les particules lourdes recyclées seront de préférence choisies en matériaux résistant à l'attrition, de densité élevée et de forme approximativement sphérique: des billes de sable de zircon fondu ou de vitrocéramique, de granulométrie de 1 à 2 mm et de densité 2,5 à 3,8 ont donné de bons résultats, ces valeurs n'étant pas limitatives.

Sur les dessins, les fig. 1 à 4 représentent diverses variantes d'installations pour la mise en oeuvre de procédé selon la présente invention.

L'installation représentée sur la fig. 1 est destinée à refroidir des particules légères chaudes, telles que du ciment ou de l'alumine ayant subi un traitement de calcination dans un tube tournant ou un lit fluidisé par exemple.

Les particules fines chaudes (à une température comprise par exemple entre 700 et 1100°C) sont recueillies dans une trémie 1 et reprises par un sas rotatif, une vis sans fin, un couloir vibrant ou tout autre système de distribution volumétrique 2 pour alimenter un système venturi 3 chargé d'assurer un transport pneumatique au moyen d'un courant d'air chaud provenant d'un dispositif de récupération qui sera décrit plus loin.

Les fines chaudes dispersées dans l'air chaud sont alors amenées par un conduit 4 à la partie inférieure d'un échangeur 5. Celui-ci est constitué d'un récipient cylindrique (ou cylindro- conique) garni d'étages horizontaux de corps de remplissage tels qu'anneaux, grillages ou profilés. L'air chaud, chargé de fines légères s'élève à l'encontre d'un flux de particules lourdes choisies de manière que leur vitesse limite de chute libre soit de l'ordre de 10 à 100 fois celle des "fines". Un échange thermique de type méthodique intervient entre ces deux flux lors de leur déplacement, à contre-courant, et en contact direct. Les fines et leur air porteur, une fois refroidis, s'échappent à la partie haute de l'échangeur 5 par un conduit 6 et sont collectés dans un cyclone 7 qui les sépare. Les fines refroidies sont délivrées à la base du cyclone par l'intermédiaire d'un sas rotatif 8, tandis que l'air porteur lui aussi refroidi, s'échappe à l'atmosphère au travers d'un ventilateur d'extraction 9 éventuellement après filtration.

Le parcours des particules lourdes est décrit maintenant. Le flux de particules lourdes froides est admis à la partie supérieure de l'échangeur 5 par un distributeur rotatif 10 à étanchéité atmosphérique et ruisselle au travers des étages de garnissage de l'échangeur 5.

Il y croise le flux de particules légères chaudes transportées pneumatiquement en sens inverse et les deux flux sont le siège d'un échange thermique méthodique.

Les particules lourdes ainsi échauffées sont alors recueillies dans la trémie conique 11 formant le fond de l'échangeur 5, puis elles parviennent à un distributeur rotatif 12 de même type que le distributeur 10, mais éventuellement construit en alliage réfractaire si nécessaire et disposé à la partie supérieure d'un second échangeur 13. Le distributeur 12 joue également le rôle de sas de séparation d'atmosphère entre l'échangeur 5 déjà décrit et le second échangeur 13.

Les particules lourdes traversent en ruissellement l'échangeur 13, constitué d'une façon analogue à l'échangeur 5, et y rencontrent à contre-courant un flux d'air froid, venant de la base, qui s'y réchauffe progressivement. Une fois refroidies, les particules lourdes sont recueillies dans un siphon fluidisé 14 dont le fond 15, muni d'une grille de fluidisation, reçoit de l'air par un conduit 16, et sont évacuées en trop-plein par un conduit 17 vers un réservoir de stockage 18 avant d'être recyclées par un élévateur 19, à godets par exemple, vers le distributeur 10.

L'air froid est amené à la partie inférieure de l'échangeur 13 par un conduit 20 sous l'action d'un ventillateur 21 et s'y réchauffe au contact des particules lourdes chaudes. A la sortie, cet air réchauffé est divisé en deux fractions: l'une d'elles est utilisée pour assurer le transport pneumatique des fines chaudes à l'entrée du venri 3 et l'autre peut l'être, par exemple, pour alimenter les brûleurs d'un calcinateur ou pour tout autre usage:séchage des produits à l'entrée du cycle de fabrication, etc.

En admettant, en première approximation, que les chaleurs spécifiques de l'air, des particules légères et des particules lourdes sont de même ordre de grandeur, que le transport pneumatique des fines (particules légères) demande poids pour poids d'air, et que les pertes, de même que les apports gazeux provenant des siphons fluidisés, peuvent être tenues pour négligeables, on remarque que les flux massiques permettent un bilan thermique équilibré, pour une unité de particules légères à refroidir, présentent les valeurs suivantes:
-une unité d'air de transport (qui doit être chaud pour ne pas dégrader le niveau thermique),
-deux unités de particules lourdes recyclables,
-deux unités d'air frais de refroidissement, ce dernier fournissant, à la sortie de l'échangeur 13:
-une unité d'air chaud, utilisé pour le transport des particules légères mentionné ci- dessus,
-une unité d'air chaud disponible représentant, aux pertes près, la chaleur sensible contenue dans les particules légères.

Compte tenu de la vitesse limite de chute libre relativement élevée possible des particules lourdes (par exemple 5 à 15 m/s), les débits massiques par unité de surface de l'échangeur peuvent être poussés jusqu'à des niveaux très élevés, de l'ordre de 5 à 10 T/h par m2 ce qui autorise des sections d'appareils relativement modérées.

L'installation représentée sur la fig. 2 est destinée au réchauffage des particules légères, par exemple avant leur introduction dans un four de calcination, ou encore en vue de leur séchage (humidité interne).

Les particules légères froides stockées dans une trémie 22 sont admises par l'intermédiaire d'un dispositif 23 de distribution volumétrique sous un débit contrôlé dans un venturi 24 chargé d'assurer leur dispersion et leur transport par un conduit 25 dans un flux d'air froid venant d'un ventilateur 26. Elles pénétrant à la partie inférieure d'un échangeur 27 comportant des étages de garnissage de type analogue à ce qui a été décrit pour la fig. 1. L'air chargé de particules légères s'élève à la rencontre d'un flux de particules lourdes chaudes qui descendent à travers l'échangeur. L'échange thermique entre ces deux flux s'effectue d'étage en étage, à contre-courant et en contact direct. Les fines et leur air porteur réchauffés s'échappent à la partie haute de l'échangeur 27 par un conduit 28 vers un séparateur cyclone 29. Les fines sont recueillies à la base du cyclone par l'intermédiaire d'un sas rotatif 30 et peuvent alors être dirigées, convenablement préchauffées, vers l'appareil assurant leur traitement ultérieur, par exemple un calcinateur, tandis que l'air porteur, chaud lui aussi, est repris par un conduit 31 pour être réutilisé comme indiqué plus loin.

La parcours des particules lourdes est le suivant: recueillies froides au bas de l'échangeur 27 dans un siphon fluidisé 32, analogue au siphon 14, de la fig. 1, qui sépare, par élutria- tion, les quelques particules fines qui auraient pu être entraînées, elles se déversent par un conduit 33 dans un réservoir de stockage 34, et sont reprises par une élévateur 35, à godets par exemple, pour être envoyées au distributeur rotatif à séparation d'atmosphère 36 qui les répartit à la partie supérieure de l'échangeur 37, analogue à l'échangeur 27. Elles y sont réchauffées à contre-courant par un flux gazeux chaud introduit par un conduit 38 à la partie inférieure de l'échangeur 37, provenant par exemple d'un calcinateur et de l'air réchauffé dans l'échangeur 27, air qui a été repris par le conduit 31, comme indiqué plus haut.

Les particules lourdes sont collectées chaudes, en bas de l'échangeur 37, pour venir directement alimenter le distributeur rotatif à séparation d'atmosphère 39 qui alimente l'échangeur 27, tandis que les gaz refroidis s'échappent au sommet de l'échangeur 37 sont évacués vers l'atmosphère par un ventilateur 40 après passage dans un séparateur cyclone 41.

Comme dans le cas de l'installation représentée sur la fig. 1, et pour des hypothèses identiques, les flux massiques à mettre en oeuvre seront les suivants:
-particules fines à réchauffer 1 unité
-air porteur froid, puis recyclé chaud 1 unité
-air ou gaz chaud supplémentaire 1 unité
-particules lourdes en circulation 2 unités
-air froid évacué de l'échangeur 37 2 unités

On voit que dans les dispositifs représentés sur les fig. 1 et 2, les introductions et évacuations motrices de fluides gazeux sont toujours effectuées à basse température et ne nécessitent donc pas de matériel spécial. Les pertes de charges relativement faibles des échangeurs permettent un fonctionnement à des pressions ou dépressions inférieures à 1 mètre d'eau, ne faisant appel qu'à de simples ventilateurs.

Ainsi, la circulation des gaz chauds dans l'échangeur 37 de la fig. 2 est assurée par le ventilateur 40 situé à l'évacuation de l'air froid au sommet de l'échangeur.

L'étanchéité aux entrées et sorties de solides est assurée par des sas rotatifs, pour les fines, et par des siphons fluidisés et les distributeurs eux-mêmes pour les particules lourdes.

La remontée des particules lourdes en vue de leur recyclage s'effectue toujours à basse température, permettant l'empbi d'un appareillage simple, tel qu'un élévateur à godets.

L'installation représentée sur la fig. 3 est une installation destinée à un traitement relativement bref des particules légères, tel qu'une calcination ou un séchage "flash", c'est-à-dire d'une dur de l'ordre de la seconde, donc beaucoup plus courte que ce qui était visé avec les installations des fig. 1 et 2.

Les particules fines froides à traiter stockées dans une trémie 42 sont admises par l'intermédiaire d'un dispositif 43 de distribution volumétrique dans un système venturi 44 chargé d'assurer leur dispersion et leur transport par un conduit 45 dans un flux d'air froid porteur venant d'un ventilateur 46. Elles pénètrent à la partie inférieure de l'échangeur 47, analogue aux échangeurs 13 et 27, à la rencontre de particules lourdes et chaudes descendant en pluie. Les fines réchauffées, ainsi que l'air porteur, s'échappent à la partie supérieure de l'échangeur 47 pour traverser le système 48 de traitement "flash" qui peut être un lit transporté, une boucle d'entraînement à co-courant, etc. et dans lequel un apport d'énergie est effectué, par exemple au moyen d'un brûleur dit "de veine d'air". Après parcours de ce système, le mélange de fines traitées et de gaz porteurs chauds pénètre à la base d'un second échangeur 49 constitué comme les précédents. Le melange y rencontre, à contre-courant, un flux de particules lourdes introduites froides à la partie supérieure de l'échangeur 49. Enfin, les fines traitées refroidies sont évacuées par un conduit 50 et séparées de leurs gaz porteurs dans un cyclone 51. Les fines sont évacuées par un sas rotatif 52 et les gaz sont envoyés à l'atmosphère, éventuellement au moyen d'un ventilateur extracteur 53.

Le parcours en circuit fermé des particules lourdes est analogue au cas précédent. Elles sont introduites froides à la partie supérieure de l'échangeur 49 par le distributeur rotatif 54 à étanchéité d'atmosphère. Réchauffées au cours de la traversée de l'échangeur 49, elles sont transférées directement par le distributeur 55 à la partie supérieure de l'échangeur 47, dont elles sont évacuées par le siphon 56 vers un réservoir de stockage 57 et l'élévateur de recyclage 58.

L'installation représentée sur la fig. 4 est une installation de traitement de fines simplifiée, utilisable lorsque ledit traitement n'exige que quelques fractions de seconde, par exemple lorsque les fines sont polluées de particules combustibles, ou sensibles à la chaleur.

Les fines à traiter sont transportées pneumatiquement comme plus haut et admises à la base d'un échangeur 59 qui comporte trois sections. Dans la partie basse 60 qui comporte des étages de garnissage du type mentionné plus haut, les fines s'échauffent progressivement à la rencontre de particules lourdes chaudes qui descendent.

Dans la partie médiane 61 de l'échangeur qui est une zone de combustion, elles sont mises en contact avec des gaz chauds provenant de brûleurs 62, annulaires par exemple, ce qui leur permet d'atteindre la température voulue, par exemple 800°C.

Dans la partie haute 63 de l'échangeur et qui comporte des étages de garnissage analogues à ceux de la partie basse 60, les fines se refroidissent graduellement au contact des particules lourdes froides qui s'écoulent en pluie vers le bas à partir du distributeur 64. Enfin, elles sont évacuées par un conduct 65 et séparées par un cyclone 66, de leur air porteur, et finalement évacuées par le sas rotatif 67.

Les particules lourdes s'écoulent à partir du distributeur 64, au travers de l'ensemble d'échange 63, 61, 60, puis, évacuées par le siphon 68, elles sont recyclées par l'élévateur 69, après stockage intermédiaire dans le réservoir 70.

Le mouvement des gaz au travers de la colonne d'echange est assuré par un ventilateur 71 alimentant le venturi 72 d'introduction des fines.

On peut noter que, comme pour les dispositifs représentés sur les Fig. 1 et 2, les installations représentées sur les Fig. 3 et 4 ne nécessitent pas de matériels spéciaux pour l'introduction et l'extraction des fluides gazeux, ou pour le recyclage des particules lourdes, puisque les opérations peuvent être mises en oeuvre à température voisine de l'ambiante.

On observe par ailleurs qui l'énergie calorifique à fournir dans ces dispositifs est très faible puisque le transfert d'énergie réalisé au moyen des particules lourdes recyclables permet, aux pertes près, la conservation de niveau thermique, pour les hypothèses admises précédemment.

C'est d'ailleurs dans cette même perspective de l'obtention d'un transfert de chaleur sensible avec conservation du niveau thermique qu'il est indiqué, dans le dispositif représenté sur la Fig. 1, d'alimenter le venturi 3 avec un gaz pré-_{'} sentant une température au moins de l'ordre de celle des particules chaudes à traiter, et par conséquent de prélever à cet effet, une partie de l'air chaud s'échappant de l'échangeur 13.

A titre d'exemple, on peut indiquer que l'invention, qui trouve à s'appliquer dans les industries les plus diverses ayant à traiter de gros tonnages de solides fins, peut avantageusement être mise en oeuvre pour la calcination de l'alumine hydratée, aussi bien pour l'échauffement de produit hydraté que pour le refroidissement du produit calciné.

Pour une granulométrie de l'alumine de 50 à 80 ,am, correspondant à une vitesse terminale de chute libre de l'ordre de 10 à 50 cm/s, on utilise par exemple, à titre de particules lourdes recyclables, des billes de zircon de 1,2 à 1,6 mm de diamètre, de vitesse terminale moyenne de l'ordre de 10 m/s.

## Revendications

1. Procédé de traitement thermique de particules à faible vitesse limite de chute libre, dites particules légères, caractérisé en ce que
a) on disperse les particules légères dans un premier courant gazeux,
b) on met en contact, suivant un premier trajet chicané, le premier courant gazeux, contenant les particules légères et se déplaçant de bas en haut, avec des particules solides ayant une plus grande vitesse limite de chute libre, dites particules lourdes, ces particules circulant à contre-courant et en écoulement lâche par gravité, de façon à effectuer un premier transfert thermique entre, d'une part, les particules solides légères et le premier courant gazeux et, d'autre part, les particules solides lourdes,
c) on met en contact suivant un second trajet chicané les particules solides lourdes ayant subi le premier transfert thermique et circulant à contre-courant et en écoulement lâche par gravité avec un second courant gazeux se déplaçant de bas en haut, de façon à effectuer un second transfert thermique entre, d'une part, les particules lourdes et, d'autre part, le second courant gazeux, et
d) on réutilise les particules lourdes ayant subi le second transfert thermique dans le stade (b).

2. Procédé selon la revendication 1, caractérisé en ce que la vitesse limite de chute libre des particules lourdes est de 10 à 100 fois celle des particules légères.

3. Procédé selon la revendication 1 ou la revendication 2, caractérisé en ce que pour le traitement de particules légères ayant une vitesse limite de chute libre à la température ambiante inférieure à 0,2 m/s, on utilise des particules lourdes ayant une vitesse limite de chute libre à la température ambiante de 2 à 20 m/s.

4. Procédé selon la revendication 3, caractérisé en ce que les particules lourdes ont une vitesse limite de chute libre à la température ambiante de 5 à 15 m/s.

5. Procédé selon l'une quelconque des revendications 1 à 4, caractérisé en ce que les particules lourdes sont des billes de sable, de zircon ou de vitrocéramique ayant une taille de 1 à 2 mm et une densité de 2,5 à 3,8.

6. Procédé selon la revendication 1 pour le refroidissement de particules solides légères, caractérisé en ce que:
a) on disperse les particules légères dans un premier courant gazeux,
b) on met en contact suivant un premier trajet chicané le premier courant gazeux contenant les particules légères et se déplaçant de bas en haut, avec des particules solides lourdes plus froides, circulant à contre-courant et en écoulement lâche par gravité, de façon à effectuer un premier transfert thermique entre, d'une part, les particules solides légères et le premier courant gazeux et, d'autre part, les particules solides lourdes, obtenant ainsi des particules légères refroidies, un premier courant gazeux refroidi et des particules lourdes réchauffées,
c) on met en contact suivant un second trajet chicané, les particules solides lourdes réchauffées et circulant à contre-courant et en écoulement lâche par gravité avec un second courant gazeux, plus froid, se déplaçant de bas en haut, de façon à effectuer un second transfert thermique entre, d'une part, les particules lourdes et, d'autre part, le second courant gazeux, obtenant ainsi des particules lourdes refroidies et un second courant gazeux réchauffé,
d) on réutilise les particules lourdes refroidies dans le stade (b), et
e) on utilise une partie du second courant gazeux réchauffé comme premier courant gazeux.

7. Procédé selon la revendication 1 pour le réchauffement de particules solides légères, caractérisé en ce que:
a) on disperse les particules légères dans un premier courant gazeux,
b) on met en contact suivant un premier trajet chicané le premier courant gazeux, contenant les particules légères et se déplaçant de bas en haut, avec des particules solides lourdes plus chaudes, circulant à contre-courant et en écoulement lâche par gravité, de façon à effectuer un premier transfert thermique entre, d'une part, les particules solides légères et le premier courant gazeux et, d'autre part, les particules solides lourdes, obtenant ainsi des particules solides légères réchauffées, un premier courant gazeux réchauffé et des particules solides lourdes refroidies,
c) on met en contact suivant un second trajet chicané les particules solides lourdes refroidies et circulant à contre-courant et en écoulement lâche par gravité avec un second courant gazeux, plus chaud, se déplaçant de bas en haut, de façon à effectuer un second transfert thermique entre, d'une part, les particules lourdes et, d'autre part, le second courant gazeux, obtenant ainsi des particules lourdes réchauffées et un second courant gazeux refroidi,
d) on réutilise les particules lourdes réchauffées dans le stade (b), et
e) on utilise le premier courant gazeux réchauffé pour constituer au moins en partie le second courant gazeux.

8. Procédé selon la revendication 1 pour le traitement thermique rapide de particules solides légères, caractérisé en ce que:
a) on disperse les particules légères dans un courant gazeux,
b) on met en contact suivant un premier trajet chicané le courant gazeux, contenant les particules légères et se déplaçant de bas en haut, avec des particules solides lourdes plus chaudes, circulant à contre-courant et en écoulement lâche par gravité, de façon à effectuer un premier transfert thermique entre, d'une part, les particules solides légères et le courant gazeux et, d'autre part, les particules solides lourdes, obtenant ainsi un courant gazeux réchauffé contenant des particules solides légères réchauffées et des particules solides lourdes refroidies,
c) on fait subir au courant gazeux récahuffé contenant les particules solides légères réchauffées un traitement thermique rapide,
d) on met en contact suivant un second trajet chicané le courant gazeux, ainsi traité, se déplaçant de bas en haut, avec des particules solides lourdes refroidies et circulant à contre-courant et en écoulement lâche par gravité, de façon à effectuer un second transfert thermique entre, d'une part, les particules lourdes et, d'autre part, le courant gazeux, porteur des particules légères traitées, obtenant ainsi des particules lourdes réchauffées et un courant gazeux refroidi, contenant les particules légères traitées refroidies, et
e) on réutilise les particules lourdes réchauffées dans le stade (b).

9. Procédé selon la revendication 8, caractérisé en ce qu'on opère dans une seule colonne comprenant dans sa partie inférieure le premier trajet chicané, dans sa partie médiane des moyens pour apporter de l'énergie et dans sa partie supérieure le deuxième trajet chicané.

10. Dispositif pour le traitement thermique de particules à faible vitesse de chute libre, dites particules légères, caractérisé en ce que, en vue de la mise en oeuvre du procédé selon la revendication 1, il comporte, en combinaison, les divers éléments suivants:
a) des moyens (2, 3, 23, 24, 4, 25, ...) pour mettre en suspension et transporter pneumatiquement les particules légères dans un premier courant gazeux, comprenant par exemple un système de distribution volumétrique (2, 23 ...) un système venturi (3, 24, ...), et un conduit (4, 25) relié à la partie inférieure de l'élément (b) suivant:
b) une première colonne (5, 27, ...), à étages d'éléments de garnissage, dans laquelle le premier courant gazeux, contenant les particules légères et se déplaçant de bas en haut, est mis en contact avec des particules solides ayant une plus grande vitesse de chute libre, dites particules lourdes, circulant à contre courant et en écoulement lâche par gravité, de façon à effectuer un premier transfert thermique entre, d'une part, les particules solides légères et le premier courant gazeux et, d'autre part, les particules solides lourdes, et, raccordés à sa partie inférieure,
c) des moyens (11, 12, 32, 33, 34, 35, ...) pour recueillir lesdites particules lourdes et les transférer à la partie supérieure de l'élément (d) suivant:
d) une second colonne (13, 37, ...) à étages d'éléments de garnissage dans laquelle les particules solides lourdes ayant subi le premier transfert thermique et circulant à contre courant et en écoulement lâche par gravité sont mises en contact avec un second courant gazeux se déplaçant de bas en haut de façon à effectuer un second transfert thermique entre, d'une part, les particules lourdes et, d'autre part, le second courant gazeux, et, raccordés à sa partie inférieure,
e) des moyens (14, 17, 18, 19, 39, ...) pour recueillir lesdites particules lourdes et les transférer à la partie supérieure de la première colonne (5, 27 ...), en vue de leur recyclage, et
f) des moyens (6, 7, 8, 9, 28, 29, 30, ...) pour recueillir lesdites particules légères traitées, reliés à la partie supérieure de la première colonne (5, 27, ...).

11. Dispositif selon la revendication 10, pour le refroidissement de particules légères chaudes, caractérisé en ce que, en vue de la mise en oeuvre du procédé selon la revendication 6, il comporte en combinaison, les divers éléments suivants:
a) des moyens (2, 3, 4) pour mettre en suspension, et transférer pneumatiquement, les particules légères dans -un premier courant gazeux, comprenant par exemple un système de distribution volumétrique (2), un système venturi (3) et un conduit (4) relié à la partie inférieure de l'élément (b) suivant:
b) une première colonne (5) à étages d'éléments de garnissage dans laquelle le premier courant gazeux, contenant les particules légères et se déplaçant de bas en haut, est mis en contact avec des particules solides lourdes plus froides circulant à contre-courant et en écoulement lâche par gravité, obtenant ainsi, par un premier transfert thermique, des particules légères refroidies, un premier courant gazeux refroidi et des particules lourdes réchauffées, et, raccordés à sa partie inférieure,
c) des moyens (11, 12) pour recueillir les dites particules lourdes et les transférer à la partie supérieure de l'élément (d) suivant:
d) une second colonne (13) à étages d'éléments de garnissage dans laquelle les particules lourdes réchauffées circulent en écoulement lâche par gravité à contre-courant d'un second courant gazeux plus froid se déplaçant de bas en haut, obtenant ainsi, par un second transfert thermique, des particules lourdes refroidies et un second courant gazeux réchauffé, et, raccordés à sa partie inférieure,
e) des moyens (14, 17, 18, 19, 10) pour recueillir lesdites particules lourdes refroidies, et les transférer à la partie supérieure de la première colonne (5), en vue de leur recyclage,
f) des moyens (6, 7, 8, 9) pour recueillir lesdites particules légères refroidies, reliées à la partie supérieure de la première colonne (5), et les séparer du premier courant gazeux refroidi, et
g) des moyens (20, 21) pour faire circuler dans la second colonne (13) le second courant gazeux, et pour prélever une partie dudit second courant, réchauffé dans ladite seconde colonne (13), pour constituer le premier courant gazeux.

12. Dispositif selon la revendication 10, pour le réchauffement de particules solides légères froides, caractérisé en ce que, en vue de la mise en oeuvre du procédé de la revendication 7, il comporte en combinaison les divers éléments suivants:
a) des moyens (23, 24, 25, 26) pour mettre en suspension et transférer pneumatiquement les particules légères dans un premier courant gazeux, comprenant par exemple un système de distribution volumétrique (23) un venturi (24), un ventilateur (26) et un conduit (25) relié à la partie inférieure de l'élément (b) suivant:
b) une première colonne (27) à étages d'éléments de garnissage dans laquelle le premier courant gazeux, contenant les particules légères froides et se déplaçant de bas en haut, est mis en contact avec des particules solides lourdes plus chaudes circulant à contre-courant et en écoulement lâche par gravité, obtenant ainsi, par un premier transfert thermique, des particules légères réchauffées, un premier courant gazeux réchauffé et des particules lourdes refroidies, et, raccordés à sa partie inférieure,
c) des moyens (32, 33, 34, 35, 36) pour recueillir lesdites particules lourdes refroidies, et les transférer à la partie supérieure de l'élément (d) suivant:
d) une seconde colonne (37) à étages d'éléments de garnissage dans laquelle les particules lourdes refroidies circulent en écoulement lâche par gravité à contre-courant d'un second courant gazeux plus chaud se déplaçant de bas en haut, obtenant ainsi, par un second transfert thermique, des particules lourdes réchauffées et un second courant gazeux refroidi, et, raccordés à sa partie inférieure,
e) des moyens (39) pour recueillir, transférer et distribuer lesdites particules lourdes, réchauffées, à la partie supérieure de la première colonne (27), en vue de leur recyclage,
f) des moyens (28, 29, 30) pour recueillir lesdites particules légères réchauffées, reliés à la partie supérieure de la première colonne (27), et les séparer du premier courant gazeux réchauffé, et
g) des moyens (31, 38, 40, 41) pour faire circuler dans la second colonne (37) le second courant gazeux, et pour utiliser le premier courant gazeux réchauffé pour constituer, au moins en partie, le second courant gazeux.

13. Dispositif selon la revendication 10 pour le traitement thermique rapide de particules solides légères caractérisé en ce que, en vue de la mise en oeuvre du procédé selon la revendication 8, il comporte en combinaison les divers éléments suivants:
a) des moyens (43, 44, 45, 46) pour mettre en suspension et transférer pneumatiquement les particules légères froides dans un courant gazeux, comprenant notamment un conduit (45) relié à la partie inférieure de l'élément (b) suivant:
b) une première colonne (47) à étages d'éléments de garnissage dans laquelle le courant gazeux contenant les particules légères froides et se déplaçant de bas en haut, est mis en contact avec des particules lourdes plus chaudes, circulant à contre-courant et en écoulement lâche par gravité, obtenant ainsi, par une premier transfert thermique, des particules légères réchauffées, un courant gazeux réchauffé, et des particules lourdes refroidies, et raccordée par sa partie supérieure à l'entrée de:
c) un système (48) de traitement rapide, tel que lit transporté, ou boucle d'entraînement à co-courant; pour traiter le courant gazeux et les particules légères réchauffées, dont la sortie est reliée à la partie inférieure de l'élément (d) suivant:
d) une seconde colonne (49) à étages d'éléments de garnissage dans laquelle les particules lourdes refroidies circulant en écoulement lâche par gravité à contre-courant du courant gazeux et des particules légères traitées issus du système (48) se déplaçant de bas en haut, obtenant ainsi par un second transfert thermique, d'une part, des particules lourdes réchauffées, soutirées à sa partie inférieure pour être introduites à la partie supérieure de la première colonne (47) par le distributeur (55), d'autre part, un courant gazeux refroidi contenant les particules légères traitées refroidies, à sa partie supérieure, d'où il est extrait par:
e) des moyens (50, 51, 52, 53) d'aspiration (53) et de séparation (51 ) des particules légères traitées; et
f) des moyens (56, 57, 58, 54) pour recueillir au bas du premier échangeur (47) les particules lourdes refroidies, et les transférer à la partie supérieure du second échangeur (49).

14. Dispositif selon la revendication 10, pour le traitement thermique rapide de particules solides légères, caractérisé en ce que, en vue de la mise en oeuvre du procédé de la revendication 9, il comporte, disposés dans une seule et même enceinte (59), de forme sensiblement cylindrique et disposée verticalement,
a) un premier échangeur (60) à étages d'éléments de garnissage, ménagé à sa partie inférieure,
b) des moyens (62) tels que brûleurs, pour apporter de l'énergie, dans sa partie médiane,
c) un second échangeur (63) à étages d'éléments de garnissage, à sa partie supérieure;
puis en outre,
d) des moyens (71, 72) pour mettre en suspension et transférer pneumatiquement dans un courant gazeux les particules légères froides à traiter vers la base et au travers du premier échangeur (60), puis successivement au travers de la partie médiane et du second échangeur (63), dans lesquels ledit courant gazeux et lesdites particules légères se déplacent du bas vers le haut à la rencontre de particules lourdes circulant à contre-courant et en écoulement lâche par gravité, et subissent successivement un premier et un second échauffement, puis un refroidissement,
e) des moyens (68, 69, 70) pour recueillir au bas du premier échangeur (60) les particules lourdes refroidies, et les recycler par un élévateur (69) vers la partie supérieure du second échangeur (63) où elles sont réparties par un distributeur (64);
et enfin, raccordés à sa partie supérieure,
f) des moyens (65, 66, 67) d'extraction du courant gazeux refroidi, et de séparation des particules légères traitées refroidies qu'il transporte.

15. Dispositif selon l'une des revendications 10 à 14, caractérisé en ce qu'il comporte des systèmes à siphon fluidisé dense pour assurer l'étanchéité à l'entrée, la distribution (10, 12, 36, 39, 54, 55, 64) et la sortie (14, 32, 56, 68) des particules lourdes des divers échangeurs (5, 18,27; 37, 47, 49) ou enceintes (59) d'échange.

16. Dispositif selon l'une des revendications 10 à 15, caractérisé en ce qu'il comporte des sas rotatifs pour assurer l'étanchéité à l'entrée (2, 23; 43) et la sortie (8, 52, 67) des particules fines des divers échangeurs ou enceintes.

17. Dispositif selon l'une des revendications 10 à 16, caractérisé en ce qu'il comporte un élévateur mécanique (19, 35, 58, 69) du type à godets, par exemple, pour remonter en haut de colonne les particules lourdes, en vue de leur recyclage.

## Patentansprüche

1. Verfahren zur Wärmebehandlung von Teilchen mit geringer Grenzgeschwindigkeit des freien Falls, sogenannten leichten Teilchen, dadurch gekennzeichnet, daß
a) die leichten Teilchen in einem ersten Gasstrom dispergiert werden,
b) daß längs einer ersten gedrosselten Wegstrecke der erste die leichten Teilchen enthaltende und sich von unten nach oben bewegende Gasstrom mit festen Teilchen mit sehr viel höherer Grenzgeschwindigkeit des freisen Falls, sogenannten schweren Teilchen in Kontakt gebracht wird, wobei diese Teilchen im Gegenstrom zirkulieren und unter Schwerkraft derart frei strömen, daß ein erster Wärmeaustausch zwischen einerseits den festen Teilchen und dem ersten Gasstrom und andererseits den schweren festen Teilchen stattfindet,
c) daß längs einer zweiten gedrosselten Wegstrecke die festen schweren, dem ersten Wärmeaustausch ausgesetzt gewesenen und im Gegenstrom sowie durch Schwerkraft frei strömenden Teilchen mit einem zweiten sich von oben nach unten bewegenden Gasstrom in Kontakt derart gebracht werden, daß ein zweiter Wärmeaustausch zwischen einerseits den schweren Teilchen und andererseits dem zweiten Gasstrom stafffindet, und
d) die schweren, dem zweiten Wärmeaustausch unterworfen gewesenen Teilchen in der Stufe b) wieder eingesetzt werden.

2. Verfahren nach Anspruch 1, dadurch gekennzeichnet, daß die Grenzgeschwindigkeit des freien Falls der schweren Teilchen 10 bis 100 mal größer ist als die der leichten Teilchen.

3. Verfahren nach Anspruch 1 oder 2, dadurch gekennzeichnet, daß für die Behandlung der leichten Teilchen mit einer Grenzgeschwindigkeit des freien Falls bei Umgebungstemperatur unter 0,2 m/s schwere Teilchen mit einer Grenzgeschwindigkeit des freien Falls von 2-20 m/s bei Umgebungstemperatur verwendet werden.

4. Verfahren nach Anspruch 3, dadurch gekennzeichnet, daß die schweren Teilchen eine Grenzgeschwindigkeit des freien Falls von 5-15 m/s bei Umgebungstemperatur aufweisen.

5. Verfahren nach einem der Ansprüche 1 bis 4, dadurch gekennzeichnet, daß die schweren Teilchen Kugeln aus Sand, aus Zirkon oder Glaskeramik mit einer Größe von 1 bis 2 mm und einer Dichte von 2,5 bis 3,8 sind.

6. Verfahren nach Anspruch 1 zur Abkühlung von leichten Festteilchen, dadurch gekennzeichnet, daß
a) die leichten Teilchen in einem ersten Gasstrom dispergiert werden,
b) daß längs einer gedrosselten Wegstrecke der erste, die leichten, sich von oben nach unten bewegenden Teilchen enthaltende Gasstrom mit festen, schweren, kälteren im Gegenstrom und unteer Schwerkraft frei strömenden Teilchen so in Kontakt gebracht werden, daß ein erster Wärmeaustausch zwischen einerseits den festen, leichten Teilchen und dem ersten Gasstrom und andererseits den schweren festen Teilchen, stattfindet, so daß abgekühlte leichte Teilchen, ein ersten abgekühlter Gasstrom und aufgeheizte schwere Teilchen entstehen,
c) längs einer zweiten gedrosselten Wegstrecke die aufgeheizten schweren, im Gegenstrom und unter Schwerkraft frei strömenden Teilchen mit einem zweiten, kälteren, sich von oben nach unten bewegenden Gasstrom so in Kontakt gebracht werden daß ein zweiter Wärmeaustausch zwischen einerseits den schweren Teilchen und andererseits dem zweiten Gasstrom, stattfindet und damit abgekühlte schwere Teilchen und ein zweiter aufgeheizter Gasstrom anfallen,
d) die abgekühlten schweren Teilchen in der Stufe (b) wieder eingesetzt werden, und
e) ein Teil des zweiten aufgeheizten Gasstroms als erster Gasstrom verwendet wird.

7. Verfahren nach Anspruch 1 zum Aufheizen von leichten, festen Teilchen, dadurch gekennzeichnet, daß
a) die leichten Teilchen in einem ersten Gasstrom dispergiert werden,
o) längs einer ersten gedrosselten Wegstrecke der erste, die leichten Teilchen enthaltenden und sich von unten nach oben bewegende Gasstrom mit den schweren, festen und wärmeren, im Gegenstrom und unter Schwerkraft frei strömenden Teilchen in Kontakt gebracht wird, so daß ein erster Wärmeaustausch zwischen einerseits den leichten, festen Teilchen und dem ersten Gasstrom und andererseits den schweren, festen Teilchen stattfindet, so daß aufgeheizte leichte, feste Teilchen, ein erster aufgeheizter Gasstrom und abgekühlte schwere feste Teilchen entstehen,
c) längs einer zweiten gedrosselten Wegstrecke die abgekühlten, schweren, festen, im Gegenstrom und unter Schwerkraft frei strömenden Teilchen, mit einem zweiten, heißeren, sich von unten nach oben bewegenden Gasstrom in Kontakt gebracht werden, so daß ein zweiter Wärmeaustausch zwischen einerseits den schweren Teilchen und andererseits dem zweiten Gasstrom stattfindet und wieder aufgeheizte schwere Teilchen und ein abgekühlter zweiter Gasstrom entstehen,
d) die schweren, wieder aufgeheizten Teilchen in der Stufe 1) wieder eingesetzt werden, und
e) der erste aufgeheizte Gasstrom dazu verwendet wird, wenigstens einen Teil des zweiten Gasstromes zu bilden.

8. Verfahren nach Anspruch 1 zur schnellen Wärmebehandlung von leichten, festen Teilchen, dadurch gekennzeichnet, daß
a) leichte Teilchen in einem Gasstrom dispergiert werden,
b) längs einer ersten gedrosselten Wegstrecke der die leichten Teilchen enthaltende und sich von unten nach oben bewegende Gasstrom mit schweren, heißeren, festen im Gegenstrom und unter Schwerkraft frei strömenden Teilchen so in Kontakt gebracht wird, daß ein erster Wärmeaustausch zwischen einerseits den leichten, festen Teilchen und dem Gasstrom und andererseits den schweren, festen Teilchen stattfindet, so daß ein wiederaufgeheizter Gasstrom mit aufgeheizten, leichten festen Teilchen und abgekühlten schweren festen Teilchen entsteht,
c) der aufgeheizte, die aufgeheizten leichten festen Teilchen enthaltende Gasstrom einer schnellen Wärmebehandlung unterzogen wird,
d) längs einer zweiten gedrosselten Wegstrecke der so behandelte, sich von unten nach oben bewegende Gasstrom mit abgekühlten, schweren, festen, im Gegenstrom und unter Schwerkiraft frei strömenden Teilchen in Kontakt gebracht wird, so daß ein zweiter Wärmeaustausch zwischen einerseits den schweren Teilchen und andererseits dem die behandelten leichten Teilchen führenden Gasstrom stattfindet, so daß aufgeheizte schwere Teilchen und ein abgekühlter Gasstrom mit abgekühlten, behandelten leichten Teilchen entstehen, und
e) die schweren, wieder aufgeheizten Teilchen für die Stufe b) wiederverwendet werden.

9. Verfahren nach Anspruch 8, dadurch gekennzeichnet, daß die Durchführung in einer einzigen Kolonne geschieht, die in ihrem unteren Teil eine erste gedrosselte. Wegstrecke, in ihrem Mittelteil Einrichtungen zur Lieferung von Energie und in ihrem oberen Teil eine zweite gedrosselte Wegstrecke aufweist.

10. Vorrichtung zur Wärmebehandlung von Teilchem mit geringer Grenzgeschwindigkeit des freien Falls, dadurch gekennzeichnet, daß sie zur Durchführung des Verfahrens nach Anspruch 1 in Kombination die verschiedenen nachfolgenden Elemente enthält:
a) Einrichtungen (2, 3, 23, 24, 4, 25 ...) zur Suspendierung und zum pneumatischen Transport der leichten Teilchen in einem ersten Gasstrom, enthaltende z. B. ein volumetrisches Verteilersystem (2, 32 ...) ein "Venturi"-System (3, 24...) und eine Leitung (4, 25), die an den unteren Teil des folgenden Elementes (b) angeschlossen ist,
b) eine erste Kolonne (5, 27 ...) mit Etagen aus Füllkörperelementen, in der der erste, die leichten Teilchen enthaltende und sich von unten nach oben bewegende Gasstrom in Kontakt mit festen Teilchen gebracht wird, die eine größere Geschwindigkeit im freien Fall aufweisen, sogenannte schwere Teilchen, die im Gegenstrom und unter Schwerkraft frei strömen, so daß ein erster Wärmeaustausch zwischen einerseits den leichten, festen Teilchen und dem ersten Gasstrom und andererseits den schweren, festen Teilchen erfolgt, und die im unteren Teil angeschlossen ist an
c) Einrichtungen (11, 12,32,33,34,35 ...)zur Wiedergewinnung der schweren Teilchen und zu ihrer Überführung derselben in den oberen Teil des nachstehenden Elementes (d).
d) eine zweite Kolonne (13, 37) mit Füllkörperböden, in der die im Gegenstrom und unter Schwerkraft frei strömenden schweren festen Teilchen nach einem ersten Wärmeaustausch in Kontakt mit einem zweiten, sich von unten nach oben bewegenden Gasstrom bringbar sind, so daß ein zweiter Wärmeaustausch zwischen einerseits den schweren Teilchen und andererseits dem zweiten Gasstrom entsteht, und die in ihrem unteren Teil, angeschlossen ist an
e) Einrichtungen (14, 17, 18, 19, 39 ...) zur Wiedergewinnung der schweren Teilchen und zu ihrer Überführung in den oberen Teil der ersten Kolonne (5, 27 ...), im Hinblick auf ihre Umwälzung und
f) Einrichtungen (6, 7, 8, 9, 28, 29, 30 ...) zur Wiedergewinnung der behandelten leichten Teilchen, die an den oberen Teil der ersten Kolonne (5, 27, ...) angeschlossen sind.

11. Vorrichtung nach Anspruch 10, zur Abkühlung der heißen leichten Teilchen, dadurch gekennzeichnet, daß sie zur Durchführung des Verfahrens nach Anspruch 6 in Kombination der folgenden verschiedenen Einrichtungen umfaßt:
a) Einrichtungen (2,3,4) zum Suspendieren und pneumatischen Überführen der leichten Teilchen in einen ersten Gasstrom, enthaltend z. B. ein volumetrisches Verteilungssystem (2), "Venturi-System" (3) und eine Leitung (4), die am unteren Tel des folgenden Elementes (b) angeschlossen ist,
b) eine ersten Kolonne (5) mit Füllkörperböden, in der der erste, die leichten Teilchen enthaltende und von unten nach oben sich bewegende Gasstrom in Kontakt mit den schweren, festen, kälteren, im Gegenstrom und unter Schwerkraft frei strömenden Teilchen bringbar ist, so daß über einen ersten Wärmeaustausch abgekühlte leichte Teilchen, ein erster abgekühlter Gasstrom und aufgeheizte schwere Teilchen erhalten werden, und an die im unteren Teil angeschlossen sind:
c) Einrichtungen (11, 12) zur Wiedergewinnung der schweren Teilchen und zu ihrer Überführung in den oberen Tell der folgenden Einrichtung (d):
d) eine zweite Kolonne (13) mit Füllkörperböden in der die aufgeheizten schweren Teilchen unter Schwerkraft im Gegenstrom zu einem kälteren, zweiten, sich von unten nach oben bewegenden Gasstrom umgewälzt werden, so daß durch einen zweiten Wärmeaustausch abgekühlte schwere Teilchen und ein zweiter, aufgeheizter Gasstrom entstehen, und an die in ihrem unteren Teil angeschlossen sind
e) Einrichtungen (14, 17, 18, 19, 10) zur Wiedergewinnung der abgekühlten schweren Teilchen und zur Uberführung dieser in den oberen Teil der ersten Kolonne (15) im Hinblick auf ihre Umwälzung;
f) mit dem oberen Teil der ersten Kolonne (5) in Verbindung stehende Einrichtungen (6, 7, 8, 9) zur Wiedergewinnung der abgekühlten leichten Teilchen, um diese vom ersten abgekühlten Gasstrom zu trennen und
g) Einrichtungen (20, 21) zum Umwälzen des weiten Gasstromes in der zweiten Kolonne (13) und zum Abnehmen eines Teiles des zweiten, in der zweiten Kolonne (13) erhitzten Gasstromes zur Bildung des ersten Gasstromes.

12. Vorrichtung nach Anspruch 10 für das Aufheizen kalter leichter Teilchen, dadurch gekennzeichnet, daß sie zur Durchführung des Verfahrens nach Anspruch 7 in Kombination die folgenden verschiedenen Elemente aufweist:
a) Einrichtungen (23, 24, 25, 26) zur Suspendierung und pneumatischen Überführung der leichten Teilchen in einem ersten Gasstrom, die z. B. ein volumetrisches Verteilungssystem (23), ein "Venturi"-System (24), einen Ventilator (26) und eine Leitung (25) enthalten, die mit dem unteren Teil der folgenden Einrichtung (b) verbunden ist:
b) eine erste Kolonne (27) mit Füllkörperböden in der der erste, die kalten leichten Teilchen enthaltende und sich von unten nach oben bewegende Gasstrom in Kontakt mit schweren, heißeren festen, im Gegenstrom und unter Schwerkraft frei strömenden Teilchen gebracht wird, so daß über einen ersten Wärmeaustausch aufgeheizte leichte Teilchen, ein ersten aufgeheizter Gasstrom und abgekühlte schwere Teilchen erhalten werden, und die in ihrem unteren Teil angeschlossen ist an
c) Einrichtungen (32, 33, 34, 35, 36) zur Wiedergewinnung der abgekühlten schweren Teilchen und zu ihrer Überführung in den oberen Teil des folgenden Elementes (d):
d) eine zweite Kolonne (37) mit Füllkörperböden, in der die abgekühlten schweren Teilchen unter Schwerkraft im Gegenstrom zu einem zweiten heißeren, sich von unten nach oben bewegenden Gasstrom umgewälzt werden, so daß man über einen zweiten Wärmeaustausch aufgeheizte schwere Teilchen und einen zweiten abgekühlten Gasstrom erhält, und die an ihrem unteren Teil abgeschlossen ist an
e) Einrichtungen (39) zur Wiedergewinnung, Überführung und Verteilung der aufgeheizten schweren Teilchen im oberen Teil der ersten Kolonne (27) im Hinblick auf ihre Umwälzung aufweist
f) Einrichtungen (28, 29, 30) zur Wiedergewinnung der aufgeheizten leichten Teilchen, die mit dem oberen Teil der ersten Kolonne (27) in Verbindung stehen und die Teilchen von dem ersten aufgeheizten Gasstrom trennen und
g) Einrichtungen (31, 38, 40, 41) zum Umwälzen des zweiten Gasstromes in der zweiten Kolonne (37) und zur Verwendung des aufgeheizten ersten Gasstromes wenigstens zum Teil als zweiter Gasstrom.

13. Vorrichtung nach Anspruch 10 zur schnellen Wärmebehandlung von leichten festen Teilchen, dadurch gekennzeichnet, daß sie zur Durchführung des Verfahrens nach Anspruch 8 in Kombination die verschiedenen folgenden Elemente aufweist:
a) Einrichtungen (43, 44, 45, 46) zur Suspendierung und pneumatischen Überführung der kalten, leichten Teilchen in einem Gasstrom, bestehend insbesondere aus einer mit dem unteren Teil des nachstehenden Elementes (b) verbundenen Leitung (45):
b) eine erste Kolonne (47) mit Füllkörperböden in der der die kalten leichten Teilchen enthaltende und sich von unten nach oben bewegende Gasstrom in Kontakt mit den wärmeren, schweren Teilchen, die im Gegenstrom und unter Schwerkraft frei strömen, gebracht wird, so daß über einen ersten Wärmeaustausch aufgeheizte leichte Teilchen, ein aufgeheizter Gasstrom und abgekühlte schwere Teilchen erhalten werden, und die Kolonne in ihrem oberen Teil am Einlaß
c) eines Systems (48) zur schnellen Aufbereitung angeschlossen ist, wie ein Transportbett oder eine Mitnahmeschleife mit Gleichstrom zur Behandlung des Gasstromes und der aufgeheizten leichten Teilchen, wobei der Ausgang mit dem unteren Teil des folgenden Elementes (d) verbunden ist:
d) eine zweite Kolonne (49) mit Füllkörperböden, in der die abgekühlten schweren Teilchen unter Schwerkraft frei im Gegenstrom zum Gasstrom strömen und behandelte leichte Teilchen sich am Ende des Systems (48) von unten nach oben bewegen, so daß über einen zweiten Wärmeaustausch einerseits aufgeheizte schwere Teilchen, die am unteren Teil abgefangen werden, um sie in den oberen Teil der ersten Kolonne (47) durch den Verteiler (55) auszeführen, erhalten werden, und andererseits ein abgekühlter Gasstrom, der die abgekühlten behandelten leichten Teilchen enthält, am oberen Teil der Kolonne, wo er abgezogen wird durch
e) Einrichtunge (50, 51, 52, 53) zum Absaugen (53) und zum Abtrennen (51) der behandelten leichten Teilchen; und
f) Einrichtungen (56), 57, 58, 54) zur Wiedergewinnung am Boden der abgekühlten schweren Teilchen am Boden des ersten Austauschers (57) umd zum Überführen derselben in den oberen Teil des zweiten Austauschers (49).

14. Vorrichtung nach Anspruch 10 zur schnellen Wärmebehandlung von leichten festen Teilchen, dadurch gekennzeichnet, daß zur Durchführung des Verfahrens nach Anspruch 9 diese in einem einzigen Raum (59) in einer etwa zylindrischen Form und in vertikaler Anordnung enthält
a) einen ersten Austauscher (60) mit Füllkörperböden, der in seinem unteren Teil ausgerüstet ist mit
b) Einrichtungen (62), wie Brennern zum Zuführen von Energie, in seinem mittleren Teil
c) mit einem zweiten Austauscher (63) mit Füllkörperböden und in seinem oberen Teil u. a.
d) mit Einrichtungen (71, 72) zum Suspendieren kalter leichter Teilchen und zur pneumatischen Überführung diese zu behandelnden Teilchen in einem Gasstrom zum Boden über einen ersten Austauscher (60), anschließend über den mittleren Teil und einen zweiten Austauscher (63), in dem der Gasstrom und die leichten Teilchen sich von unten nach oben bewegen, um auf die schweren, im Gegenstrom und unter Schwerkraft frei strömenden Teilchen zu treffen, woran sich ein erstes und zweites Aufheizen und ein Abkühlen anschließt,
e) Einrichtungen (50, 51, 52, 53) zum Absaugen nung der abgekühlten schweren Teilchen am Boden des ersten Austauschers (60) und zur Umwälzung derselben über einen Elevator (69) zum oberen Teil des zweiten Austauschers (63), wo die Teilchen von einem Verteiler (64) abgetrennt werden, und schließlich angeschlossen an seinem oberen Teil
f) Einrichtungen (65, 66, 67) zur Gewinnung des abgekühlten Gasstromes und zur Trennung der abgekühlten, behandelten, leichten, von ihm getragenen Teilchen.

15. Vorrichtung nach einem der Ansprüche 10 bis 14, dadurch gekennzeichnet, daß sie ein dichtes Fluidsyphonsystem aufweist zur Sicherung der Dichtigkeit am Einlaß, den Verteilern (10, 12, 36, 39, 54, 55, 64) und am Ausgang (14, 32, 56, 68) der schweren Teilchen der verschiedenen Austauscher (5, 18, 27, 37, 47, 49) oder Austauschräume (59).

16. Vorrichtung nach einem der Ansprüche 10 bis 15, dadurch gekennzeichnet, daß sie Rotationssiebe zum Sichern der Dichtigkeit am Einlaß (2, 23, 43) und am Auslaß (8, 52, 67) der feinen Teilchen aus den verschiedenen Austauschern oder Räumer aufweist.

17. Vorrichtung nach einem der Ansprüche 10 bis 16, dadurch gekennzeichnet, daß sie einen mechanischen Elevator (19, 35, 58, 69) z. B. ein Becherwerk aufweist, der die schweren Teilchen zur Umwälzung nach oben zur Kolonne zurückzubringen.

## Claims

1. Method of heat treatment of particles having a low terminal velocity in free fall, called "light particles", characterised in that
(a) the light particles are dispersed in a first gaseous stream,
(b) the first gaseous stream, containing the light particles and moving upwardly, is put in contact, in a first path provided with baffles, with solid particles having a greater terminal velocity in free fall, called "heavy particles", these particles moving counter-current in free flow under gravity so as to allow a first heat transfer between, on the one hand, the light solid particles and the first gaseous stream and, on the other hand, the heavy solid particles,
(c) the heavy solid particles which have been subjected to the first heat transfer, moving counter-current and in free flow under gravity, are put in contact in a second path provided with baffles with a second gaseous stream moving upwardly so as to cause a second heat transfer between, on the one hand, the heavy particles and, on the other hand, the second gaseous stream, and
(d) the heavy particles which have been subjected to the second heat transfer in stage (b) are re-used.

2. Method according to claim 1, characterised in that the terminal velocity in free fall of the heavy particles is from 10 to 100 times that of the light particles.

3. Method according to claim 1 or claim 2, characterised in that for the treatment of light particles having a terminal velocity in free fall at ambient temperature less than 0.2 m/s, there are used heavy particles having a terminal velocity in free fall at ambient temperature from 2 to 20 m/s.

4. Method according to claim 3, characterised in that the heavy particles have a terminal velocity in free fall at ambient temperature from 5 to 15 m/s.

5. Method according to any one of claims 1 to 4, characterised in that the heavy particles are balls of sand, zircon or vitro-ceramic having a size from 1 to 2 mm and a density from 2.5 to 3.8.

6. Method according to claim 1 for cooling of light solid particles, characterised in that:
(a) the light particles are dispersed in a first gaseous stream,
(b) the first gaseous stream containing the light particles moving upwardly is put in contact, in a path provided with baffles, with cooler heavy solid particles moving counter-current in free flow under gravity so as to cause a first heat transfer between, on the one hand, the light solid particles and the first gaseous stream and, on the other hand, the heavy solid particles, thus obtaining cooled light particles, a cooled first gaseous stream and heated heavy particles,
(c) the heated heavy solid particles moving counter-current in free flow under gravity are put in contact, in a second path provided with baffles, with a second gaseous stream which is cooler moving upwardly so as to cause a second heat transfer between, on the one hand, the heavy particles and, on the other hand, the second gaseous stream, thus obtaining cooled heavy particles and a heated second gaseous stream,
(d) the heavy particles cooled in stage (b) are re-used, and
(e) a part of the heated second gaseous stream is used as the first gaseous stream.

7. Method according to claim 1 for heating light solid particles, characterised in that:
(a) the light particles are dispersed in a first gaseous stream,
(b) the first gaseous stream containing the light particles and moving upwardly is put in contact, in a first path provided with baffles, with hotter heavy solid particles moving counter-current and in free flow under gravity so as to cause a first heat transfer between, on the one hand, the light solid particles and the first gaseous stream and, on the other hand, the heavy solid particles thus obtaining heated light solid particles, a heated first gaseous stream and cooled heavy solid particles,
(c) the cooled heavy solid particles moving counter-current and in free flow under gravity are put in contact, in a second path provided with baffles, with a second gaseous stream which is hotter and moves upwardly so as to carry out a second heat transfer between on the one hand, the heavy particles and, on the other hand, the second gaseous stream, thus obtaining heated heavy particles and a cooled second gaseous stream,
(d) the heated heavy particles are re-used in stage (b), and
(e) the heated first gaseous stream is used to form at least in part the second gaseous stream.

8. Method according to Claim 1 for rapid heat treatment of light solid particles, characterised in that:
(a) the light particles are dispersed in a gaseous stream,
(b) the gaseous stream containing the light particles and moving upwardly is put in contact in a first path provided with baffles with hotter heavy solid particles, moving counter-current and in free flow under gravity, so as to carry out a first heat transfer between, on the one hand, the light solid particles and the gaseous stream and, on the other hand, the heavy solid particles thus obtaining a heated gaseous stream containing the heated light solid particles and cooled heavy solid particles,
(c) the heated gaseous stream containing the heated light solid particles is subjected to a rapid heat treatment,
(d) the gaseous stream, thus treated, moving upwardly, is put into contact in a second path provided with baffles with cool heavy solid particles moving counter-current and in free flow under gravity, so as to carry out a second heat transfer between on the one hand, the heavy particles and, on the other hand, the gaseous stream carrying the treated light particles, thus obtaining heated heavy particles and a cooled gaseous stream, containing cooled treated light particles, and
(e) the heated heavy particles are re-used in stage (b).

9. Method according to claim 8, characterised in that it is carried out in a single column comprising the first path provided with baffles in its lower part, means for supplying energy in its middle part and the second path provided with baffles in its upper part.

10. Device for heat treatment of particles having a low speed of free fall, called "light particles", characterised in that, in order to use the method according to claim 1, it comprises in combination the following different elements:

(a) means (2, 3, 23, 24, 4, 25 ...) for putting in suspension and transporting pneumatically the light particles in a first gaseous stream, comprising for example a system for volumetric distribution (2, 23 ...) a venturi system (3, 24 ...) and a duct (4, 25) connected to the lower part of the following element (b):
(b) a first column (5, 27 ...) having stages of packing elements, in which the first gaseous stream, containing the light particles and moving upwardly is put into contact with solid particles having a greater speed in free fall, called "heavy particles", moving counter-current and in free flow under gravity so as to cause a first heat transfer between, on the one hand, the light solid particles and the first gaseous stream and, on the other hand, the heavy particles and, connected to its lower part,
(c) means (11, 12, 32, 34, 35 ...) for recovering said heavy particles and transferring them to the upper part of the following element (d):
(d) a second column (13, 37 ...) having stages of packing elements in which the heavy solid particles which have been subjected to the first heat transfer, moving counter-current and in free flow under gravity are put in contact with a second gaseous stream moving upwardly so as to carry out a second heat transfer between, on the one hand, the heavy particles and, on the other hand, the second gaseous stream and, connected to its lower part,
(e) means (14, 17, 18, 19, 39 ...) for recovering said heavy particles and transferring them to the upper part of the first column (5, 27 .. .) in order to recycle them, and (f) means (6, 7, 8, 9, 28, 29, 30 ...) for recovering said treated particles, connected to the upper part of the first column (5, 27 ...).

11. Device according to claim 10, for cooling of hot light particles, characterised in that in order to operate the method of claim 6 it comprises in combination the following different elements:
(a) means (2, 3, 4) for putting into suspension and pneumatically transferring the light particles in a first gaseous stream, conprising for example a system of volumetric distribution (2), a venturi system (3) and a duct (4) connected at its lower part to the following element (b):
(b) a first column (5) having stages of packing elements in which the first gaseous stream, containing the light particles and moving upwardly, is put into contact with the heavy, cooler solid particles moving counter-current and in free flow under gravity thus obtaining, by a first heat transfer, cooled light particles, a cooled first gaseous stream and heated heavy particles and, connected to its lower part,
(c) means (11, 12) for recovering said heavy particles and transferring them to the upper part of the following element (d):
(d) a second column (13) having stages of stacking elements in which the heated heavy particles move in free flow under gravity counter-current to a second, cooler gaseous stream moving upwardly thus obtaining, by a second heat transfer, cooled heavy particles and a heated second gaseous stream and, connected to its lower part,
(e) means (14, 17, 18, 19, 10) for recovering said cooled heavy particles and transferring them to the upper part of the first column (5) in order to recycle them,
(f) means (6, 7, 8, 9) for recovering said cooled light particles, connected to the upper part of the first column (5) and separating them from the first, cooled, gaseous stream, and
(g) means (20, 21) for circulating in the second column (13) the second gaseous stream and removing part of said second stream, heated in said second column (13) to form the first gaseous stream.

12. Device according to claim 10, for heating of cold light solid particles characterised in that, in order to carry out the method of claim 7, it comprises in combination the following elements:
(a) means (23, 24, 25, 26) for putting in suspension and pneumatically transferring the light particles in a first gaseous stream, comprising for example a system for volumetric distribution (23), a venturi (24) an impeller (26) and a duct (25) connected to the lower part of the following element (b):
(b) a first column (27) having stages of packing elements in which the first gaseous stream, containing the light cool particles and moving upwardly, is put in contact with the hotter heavy solid particles moving counter-current in free flow under gravity thus obtaining, by a first heat transfer, heated light particles, a heated first gaseous stream and cooled heavy particles and, connected to its lower part,
(c) means (32, 33, 34, 35, 36) for recovering said cooled heavy particles and transferring them to the upper part of the following element (d):
(d) a second column (37) having stages of packing elements in which the cooled heavy particles move in free flow under gravity counter-current to a hotter second gaseous stream moving upwardly thus obtaining, by a second heat transfer, heated heavy particles and a cooled second gaseous stream and, connected to its lower part,
(e) means (39) for recovering, transferring and distributing said heated heavy particles to the upper part of the first column (27) to recycle them,
(f) means (28, 29, 30) for recovering said heated light particles, connected to the upper part of the first column (27), and separating them from the heated first gaseous stream, and
(g) means (31, 38, 40, 41) for circulating in the second column (37) the second gaseous stream and using the heated first gaseous stream to form, at least in part, the second gaseous stream.

13. Device according to claim 10 for rapid heat treatment of light solid particles characterised in that, in order to carry out the method of claim 8, it comprises in combination the following elements:
(a) means (43, 44, 45, 46) for putting in suspension and penumatically transferring the cooled light particles in a gaseous stream, comprising particularly a duct (45) connected to the lower part of the following element (b):
(b) a first column (47) having stages of packing elements in which the gaseous stream containing the cold light particles and moving upwardly is put into contact with the hotter heavy particles, moving counter-current and in free flow under gravity thus obtaining, by a first heat transfer, heated light particles, a heated gaseous stream and cooled heavy particles, and connected at its upper part to an entry of:
(c) a system 1(48) for rapid treatment, such as a transport bed, or parallel-flow transporting loop, for treating the gaseous stream and the heated light particles, of which the output is connected to the lower part of the following element (d):
(d) a second column (49) having stages of stacking elements in which the cooled heavy particles move in free flow under gravity counter-current to the gaseous stream and the treated light particles leaving the system (48) move upwardly thus obtaining by a second heat transfer, on the one hand heated heavy particles withdrawn at its lower part to be introduced at the upper part of the first column (47) by the distributor (55), on the other hand, a cooled gaseous stream containing cooled treated light particles, at its upper part, from which it is extracted by:
(e) means (50, 51, 52, 53) for aspiration (53) and separation (51) of the treated light particles; and
(f) means (56, 57, 58, 54) for recovering at the bottom of the first exchanger (47) cooled heavy particles and transferring them to the upper part of the second exchanger (49).

14. Device according to claim 10, for rapid heat treatment of light solid particles, characterised in that, in order to carry out the method of claim 9, it comprises, arranged in one and the same enclosure (59) of substantially cylindrical shape and arranged vertically,
(a) a first exchanger (60) having stages of packing elements, provided at its lower part with,
(b) means (62) such as burners, for supplying energy, in its middle part,
(c) a second exchanger (63) having stages of stacking elements, at its upper part; and also,
(d) means (71, 72) for putting in suspension and pneumatically transferring in a gaseous stream the cold light particles to be treated towards the bottom and through the first exchanger (60), then successively through the middle part and the second exchanger (63), in which said gaseous stream and said light particles are displaced upwardly to encounter the heavy particles moving counter-current and in free flow under gravity and are subjected successively to a first and a second heating followed by cooling,
(e) means (68, 69, 70) for recovering at the bottom of the first exchanger (60) the cooled heavy particles, and recycling them by an elevator (69) to the upper part of the second exchanger (63) where they are distributed by a distributor (64); and finally, connected to the upper part,
(f) means (65, 66, 67) for extraction of the cooled gaseous stream and separation of the cooled, treated light particles which it transports.

15. Device according to one of claim 10 to 14, characterised in that it comprises dense fluidised siphon systems for ensuring imperviosity at the input, distribution (10, 12, 36, 39, 54, 55, 64) and output (14, 32, 56, 68) of the heavy particles from the various exchangers (5, 18, 27, 37, 47, 49) or enclosures (59) for exchange.

16. Device according to one of claims 10 to 15, characterised in that it comprises rotating hoppers for ensuring imperviosity at the input (2, 23, 43) and the output (8, 52, 67) for fine particles from the different exchangers or enclosures.

17. Device according to one of claims 10 to 16, characterised in that it comprises a mechanical elevator (19, 35, 58, 69) of the bucket type, for example for raking the heavy particles to the top of the column, to recycle them.
